# FASCICULE DE BREVET EUROPEEN

(11) **EP 1 009 895 B1**
(45) Date de publication et mention de la délivrance du brevet: **08.05.2002**
(21) Numéro de dépôt: 98942806.5
(22) Date de dépôt: 01.09.1998
(51) Int. Cl.: E04H 15/18

(54) **CONSTRUCTION ELEMENTAIRE A OSSATURE EN PROFILES A ELEMENT DE COUVERTURE SOUPLE**
TRAGGERÜST AUS PROFILSTÄBEN MIT FLEXIBLER ABDECKUNG
ELEMENTARY CONSTRUCTION WITH FRAME IN SECTIONS WITH FLEXIBLE COVERING ELEMENT

(30) Priorité: 03.09.1997 FR 9711105
(43) Date de publication de la demande: 21.06.2000
(73) Titulaire: Schaff, Alfred, 57585 Marange-Silvange (FR)
(72) Inventeur: Schaff, Alfred, 57585 Marange-Silvange (FR)
(74) Mandataire: Rhein, Alain
(86) Numéro de dépôt international: FR9801874
(87) Numéro de publication internationale: WO9911890

(56) Documents cités:
- WO-A-83/01731
- DE-A- 2 521 913
- DE-U- 9 108 528
- FR-A- 2 582 339
- THE JAPAN ARCHITECT: "Rij-in,rust-uit bouwsel" BOUW, vol. 25, no. 18, 2 mai 1970, page 779 XP002065057

## Description

L'invention a trait à une construction élémentaire comportant une ossature constituée par un assemblage de profilés, préférentiellement de type tubulaire, sur cette ossature étant fixé un élément de couverture, notamment en un matériau souple, tel qu'une bâche. Cette invention s'étend encore à une construction modulaire à base de telles constructions élémentaires.

La présente invention trouvera son application dans le domaine des constructions, de type démontable, destinées à définir un abri à usage temporaire. De telles constructions trouvent une utilité toute particulière dans le cadre d'interventions ciblées, dans des lieux dépourvus de toute autre habitation, mais aussi lorsqu'il s'agit de disposer de moyens d'hébergement spécifiques à proximité immédiate d'un tel lieu d'intervention.

Ainsi, l'on pourra faire appel à de telles constructions dans le cadre de manoeuvres militaires, mais, également, pour la conception d'hôpitaux de campagne suite à une catastrophe mettant en jeu la vie de plusieurs personnes.

Dans ce domaine des constructions, dites légères, l'on connaît, tout particulièrement, les tentes comprenant une ossature constituée par des profilés tubulaires de type emboîtable, cette ossature étant destinée à supporter, directement, des éléments de couverture souple, du type bâche, venant à définir la toiture et les parois latérales.

En ce qui concerne l'ossature proprement dite, celle-ci se résume en des poteaux supportant, à leur extrémité supérieure et dans les angles, un cadre aux formes parallélépipédiques. Dans certains cas ce cadre est surmonté par des fermes, là encore définies par un assemblage de profilés tubulaires, de manière à conférer à la construction une toiture de forme polygonale. Ces fermes peuvent encore être définies par deux des côtés opposés du cadre de forme rectangulaire reposant sur les poteaux précités.

En fait, même après arrimage de la toile au sol, ce type de construction est particulièrement sensible au vent ou d'autres types de charges, tel que la neige. Aussi, il est non seulement indispensable de consolider fortement leur ossature, mais, en outre, il y a lieu de les arrimer au sol à l'aide de haubans ou autres dispositifs appropriés. Au mieux, le pied des montants peut être pourvu d'une embase que l'on peut, là encore, ancrer au sol à l'aide de piquets.

Ainsi, si le vent peut être dû à des conditions climatiques difficiles, il convient d'observer qu'en cas d'intervention sur un lieu où s'est produit un sinistre, de nombreuses opérations sont réalisées par héliportage. Or de telles tentes sont incapables de résister au déplacement d'air produit par les hélices d'un hélicoptère.

En outre, ce type de construction est rarement évolutif.

En fait, l'inconvénient majeur d'une tente telle que décrite ci-dessus réside dans le fait que l'on ne peut les prémonter à un endroit autre que celui de leur implantation.

A titre d'exemple l'on ne peut acheminer par héliportage une tente prémontée sur le lieu d'intervention. Or, cela permettrait un gain de temps précieux lorsque l'on sait, lors d'une catastrophe de quelque nature qu'elle soit, que chaque minute perdue peut être capitale pour la survie d'un blessé.

En fait, dans ce cas d'espèce le problème est encore aggravé par la perte de temps nécessaire à l'arrimage des haubans, à la fixation des éléments de couverture sur l'ossature et à l'ancrage de cette dernière au sol.

En outre, étant donné que l'ossature correspondant à de telles constructions légères n'est, en aucun cas, de type autoportante, cela pose le problème de l'implantation de ce type de construction sur des terrains accidentés. Dans tous les cas, des difficultés se posent pour la mise en place d'un plancher de niveau que l'on sait destiné à recevoir un bloc opératoire, par exemple.

Parallèlement à cela, l'on connaît, bien entendu, les constructions du type chapiteau mettant en oeuvre des structures, qui bien qu'étant conçues, souvent, à partir de profilés en aluminium, sont particulièrement lourdes, précisément en vue de tenir à des contraintes importantes, telles que la neige et le vent. Cependant dans ce type de construction, le temps nécessaire au montage et à l'assemblage des éléments n'intervient que dans une moindre mesure. En effet, il est rarement fait appel à ce type de construction en cas d'intervention sur des lieux sinistrés. Ces chapiteaux s'avèrent, en effet, bien trop encombrants pour permettre leur cheminement à l'aide de moyens de transport légers ou encore, tel qu'indiqué ci-dessus, par héliportage.

Parallèlement à ce type de construction à ossature métallique, l'on connaît en outre, les tentes gonflables dont la rigidité découle de boudins gonflables disposés de manière analogue à une structure et entre lesquels est étendue une toile souple.

Si ce type de constructions s'avère particulièrement adapté pour un montage rapide, elles ne répondent nullement au problème des contraintes draconiennes qu'elles sont amenées à supporter selon leur lieu d'implantation. Ainsi, de telles constructions sont particulièrement sensibles au vent et il faut, là encore, les arrimer au moyen d'artifices complexes et encombrants, voire peu fiables.

Quoi qu'il en soit, bien qu'étant de montage rapide, il n'est pas question de les prémonter avant leur transport par hélicoptère. Dans ces conditions, il faut, évidemment, disposer de moyens de gonflage adéquats sur les lieux d'intervention. Or, si l'on dispose, effectivement, sur de gros véhicules de transport de moyens de production d'air comprimé, cela n'est pas le cas sur des engins légers, tels que des petits véhicules tout-terrain ou encore dans les hélicoptères.

En outre, ces constructions présentent un problème de longévité. En effet, les matériaux synthétiques composant les boudins gonflables ont, souvent, une durée de vie limitée dans la mesure où ils sont sensibles aux manipulations fréquentes, sans compter qu'ils sont amenés à s'altérer dans le temps, notamment sous l'influence des UV. Dans ces conditions, une telle construction, lorsqu'on en a réellement besoin, n'est pas forcément opérationnelle ce qui ne peut être constaté qu'une fois sur le site.

La présente invention s'est proposée de répondre à ces différents inconvénients au travers d'une construction faisant appel à une ossature qui s'avère, en définitive, de nature autoportante dans la mesure où il s'agit d'une structure stable et indéformable sous l'effet d'une charge telle que le vent, la neige ou autre.

A cet effet, l'invention concerne une construction élémentaire, comportant une ossature constituée par un assemblage de profilés, préférentiellement de type tubulaire, sur cette ossature étant fixé un élément de couverture, notamment en un matériau souple tel qu'une bâche, caractérisée par le fait que :
- l'ossature comprend deux structures de forme polygonale régulière à n côtés, n étant au moins égal à 3, lesdites structures étant disposées, par rapport à un axe orthogonal passant par leur centre, dans des plans différents et étant décalés angulairement l'une par rapport à l'autre d'un angle α qui est égal à 180°/n, ceci de manière à adopter une forme d'antiprisme ;
- chaque sommet d'une structure est relié à l'aide de montants aux deux sommets de l'autre structure qui, en ligne droite, sont les plus proches ;
- l'ossature comporte, en outre, des arêtes qui, partant de chacun des sommets de la structure supérieure concourent à un point placé sur l'axe orthogonal passant par le centre desdites structures et au-delà de ladite structure supérieure.

En fin de compte, l'ossature de cette construction adopte une forme d'antiprisme qui, par nature, est de type indéformable. En fin de compte, cette ossature confère à cette construction la rigidité qui lui permettra, non seulement, de résister à des conditions climatiques extrêmes, mais, en outre, d'être héliportée pour un montage plus rapide et plus facile sur site.

Ce type de construction élémentaire, tel que cela ressortira de la description qui va suivre, s'adapte, tout particulièrement, à une conception modulaire d'un abri temporaire dans la mesure où il s'avère aisé de les associer les unes aux autres dans différentes directions.

D'autres buts et avantages de la présente invention apparaîtront au cours de la description qui va suivre se rapportant à un mode de réalisation qui n'est donné qu'à titre d'exemple indicatif et non limitatif.

La compréhension de cette description sera facilitée en se référant aux dessins joints en annexe dans lesquels :
- la figure 1 et une vue schématisée et en élévation de l'ossature d'une construction conforme à l'invention ;
- la figure 2 est une vue similaire à la figure 1 correspondant à un autre exemple de réalisation ;
- la figure 3 est une représentation schématisée, vue de dessus de deux constructions élémentaires, conformes à l'invention, associées en vue de la conception d'une construction modulaire plus importante, les structures supérieure et inférieure de l'ossature de ces constructions étant, ici, de forme carrée et aux dimensions sensiblement identiques ;
- la figure 4 est une vue schématisée et en élévation d'une construction élémentaire telle que représentée dans la figure 3 ;
- la figure 5 est une représentation schématisée et étendue de la construction modulaire dont un exemple de réalisation est illustré dans la figure 3 ;
- la figure 6 est une vue schématisée de dessus de l'ossature d'une construction élémentaire, conforme à l'invention, dont les deux structures de l'ossature sont de forme carrée, la structure supérieure comportant ses sommets situés sur le cercle inscrit à la structure inférieure ;
- la figure 7 est une représentation schématisée de dessus d'une construction modulaire à base de constructions élémentaires telles que représentées dans la figure 6.

Tel que visible sur les figures des dessins ci-joints, la présente invention concerne le domaine des constructions que l'on qualifiera de légères dans la mesure où elles ont pour but d'être utilisables en tout endroit, tout en étant facilement déplaçables moyennant un temps de montage et de démontage relativement court.

Ainsi, la construction élémentaire 1 dont il est question, ici, comporte une ossature 2 réalisée à partir de profilés, préférentiellement de type tubulaire, sur cette ossature 2 venant se fixer une couverture 3 telle qu'une bâche formant la toiture 5 et toute ou partie des côtés latéraux 6, 7 de cette construction élémentaire 1.

Selon une particularité de la présente invention, l'ossature 2 comporte deux structures 8, 9 de forme polygonale régulière à n côtés 8₁, 8₂, 8₃, 8₄ ; 9₁, 9₂, 9₃, 9₄, n étant au moins égal à 3.

En outre, ces structures 8, 9 sont disposées, par rapport à un axe orthogonal 10 passant par leur centre 0, 0', dans des plans horizontaux P, P' différents. De plus, elles sont décalées angulairement l'une par rapport à l'autre d'un angle α qui est égal à 180°/n. Finalement, chaque sommet S₁, S₂, S₃, S₄ ; S'₁, S'₂, S'₃, S'₄, d'une structure, respectivement, 8, 9, est relié aux deux sommets de l'autre structure 9 ; 8, qui en ligne droite, sont les plus proches ceci au moyen de montants M₁, M'₁, M₂, M'₂.

Selon l'invention, cette ossature est encore complétée par des arêtes A₁, A₂, A₃, A₄, qui, partant de chacun des sommets S'₁, S'₂, S'₃, S'₄ de la structure supérieure 9, concourent en un point 11, définissant une pointe, placée sur l'axe orthogonal 10 au-delà de ladite structure supérieure 9.

Il convient de rappeler que si, de manière systématique, il est fait référence dans la description ou encore dans les dessins, à une construction élémentaire dont l'ossature 2 fait appel à des structures 8, 9 à quatre côtés, donc de forme carrée, la présente invention n'est nullement limitée à une telle forme et s'étend, tel que déjà rappelé ci-dessus, à des constructions comportant tout type de structure de forme polygonale régulière.

Selon l'invention, cette ossature 2 peut encore être complétée par des armatures 12 constituées par des profilés 13, 14, 15, s'étendant depuis, d'une part, deux sommets consécutifs S'₁, S'₂ de la structure supérieure 9, et d'autre part, du sommet S₁ de la structure inférieure 8 auquel sont reliés les précédents par des montants M₁, M'₁, en direction d'un même sommet s conférant à une telle armature 12 une forme en trièdre. A noter, à ce propos, que ce sommet s se situe, extérieurement au volume délimité par les sommets S₁, S₂, S₃, S₄ ; S'₁, S'₂, S'₃, S'₄ desdites structures inférieure 8 et supérieure 9.

Comme illustré, là encore, sur les figures 1 et 2, une telle armature 12 peut encore être complétée par un ou plusieurs profilés 16 s'étendant depuis l'un des côtés de la base triangulaire 17 correspondant à l'armature 12 en direction du sommet s de cette dernière. Selon un autre mode de réalisation, ces sommets s des armatures 12 sont directement reliés à la pointe 11 de la construction par un profilé (non représenté).

Selon un mode de réalisation préférentiel, les profilés définissant l'ossature 2 sont montés articulés, à leurs extrémités, sur des noeuds de liaison définissant, substantiellement, selon le cas, les sommets S₁ à S₄, S'₁ à S'₄ des structures 8, 9 ou encore les sommets s des armatures 12, ainsi que le point 11 vers lequel convergent les arêtes A₁ à A₄. Cette particularité permet de replier ces profilés en faisceaux autour des noeuds de liaison au cours du démontage de la construction.

En fait, au moins certains de ces profilés, notamment les plus longs, sont définis, préférentiellement, par deux tronçons emboîtables de sorte que chaque tronçon peut, dans ce cas, rester solidaire d'un noeud de liaison et être replié en faisceau autour de ce dernier.

Bien entendu, au moins certains de ces profilés peuvent encore être subdivisés en davantage de tronçons que l'on vient emboîter les uns dans les autres. Le cas échéant, après déboîtement, une partie au moins de ces tronçons peut être maintenue raccordée à l'aide de moyens de liaison souples, par exemple, une chaînette, un câble ou analogue.

En vue de diminuer encore, l'encombrement de cette ossature 2 une fois repliée, tout ou partie de ces profilés qui la définissent peuvent présenter la particularité d'être télescopiques.

Tel qu'indiqué ci-dessus, une telle construction est complétée par une couverture 3 souple qui, selon l'invention est sous-tendue à l'ossature 2. Tout particulièrement, la partie 4 de cette couverture 3, définissant la toiture 5, est en forme de double courbure et s'étend entre le point 11 correspondant à la pointe de la construction et les sommets S'₁ à S'₄ de la structure supérieure 9, d'une part, et, le cas échéant les sommets s des armatures 12, d'autre part. Quant à la partie de cet élément de couverture 3 s'étendant, de manière générale, entre la structure supérieure 9 et la structure inférieure 8, elle définit les côtés latéraux 6, 7 de la construction 1.

Préférentiellement, selon l'invention, un seul et même élément de couverture 3 forme, à la fois, la toiture 5 et les côtés latéraux 6, 7, de la construction 1. Cet élément de couverture 3, aux formes adéquates, de manière à être sous-tendu sous l'ossature 2, est, avantageusement, fixé à demeure à ladite pointe 11 et apte à être replié dans un contenant défini, soit par un sac approprié soit par une partie de cet élément de couverture lui-même.

Sur cette pointe 11 de l'ossature 2 peut encore être fixé, un anneau 18 d'hélitreuillage. Il est encore possible de répartir plusieurs de ces anneaux d'hélitreuillage sur les sommets S'₁, S'₂, S'₃, S'₄ de la structure supérieure 9. A noter que l'ossature 2 étant externe au volume délimité par l'élément de couverture 3, elle peut servir à la fixation de dispositifs annexes, tels qu'une antenne ou autre.

Selon l'invention, la structure inférieure 8 s'appuie sur des embases 19 de hauteur réglable, notamment au niveau de ses sommets S₁ à S₄.

Selon un mode de réalisation préférentiel, ces embases de hauteur réglable 19 sont définies, d'une part, par une plaque d'assise 20 pourvue d'un manchon 21 pour la réception, à hauteur réglable, d'un pied 22 équipant, précisément, ladite structure inférieure 8. A noter que l'ensemble manchon 21 - pied 22 peut être défini, substantiellement, par un vérin préférentiellement de type mécanique adéquat.

Quant à la plaque d'assise 20 celle-ci peut être pourvue d'orifices pour la réception de moyens de fixation appropriés, tels que des piquets, des éléments à visser ou autres. En fait, ces moyens de fixation seront déterminés en fonction de la nature du sol.

Avantageusement, la structure inférieure 8 constitue, en outre, la structure portante d'un plancher 23.

L'invention concerne, également, une construction modulaire résultant de la juxtaposition de deux ou davantage de constructions élémentaires 1 reliées entre elles par des moyens de liaison 24 appropriés.

Ainsi, tel que visible dans les figures 3 et 5, les constructions élémentaires peuvent être disposées, côte à côte, de telle sorte que l'un des côtés 8₁ à 8₄ de la structure 8 d'une construction élémentaire 1 s'étende parallèlement à l'un des côtés 8₁ à 8₄ de la structure inférieure 8 de la construction élémentaire 1', 1'', 1''', 1'''' immédiatement juxtaposée.

Dans ces conditions, les moyens de liaison 24 entre deux constructions élémentaires successives 1, 1', sont définis par des profilés 25, 26, 27, s'étendant entre les sommets respectifs situés en vis à vis des structures 8, 9 de chacune de ces constructions élémentaires 1, 1', 1, 1'', 1, 1'''.

On remarquera que dans les figures 6 et 7 il est illustré une construction élémentaire 1 dont les sommets S'₁ à S'₄ de la structure supérieure 9 se situent sur le cercle inscrit C de la structure inférieure 8. Dans ces conditions, deux constructions élémentaires 1, 1' peuvent être directement accolées par leur côté de leur structure inférieure 8. Ainsi, ce côté 8₁ à 8₄ desdites structures inférieures 8 peut tout simplement être partagé entre ces deux constructions élémentaires 1, 1' successives. Le côté 8₁ à 8₄ constitue substantiellement les moyens de liaison 24. Il en va de même des montants, d'une part, reliés aux deux sommets correspondant à ce côté 8₁, 8₄ partagés entre les constructions élémentaires 1, 1' et, d'autre part, venant se rejoindre au niveau de la structure supérieure 9.

L'on remarquera, à ce propos, que l'espace défini entre ces montants et le côté 8₁, 8₄ de la structure inférieure 8 partagé entre les deux constructions élémentaires 1, 1', correspond au passage possible entre ces derniers. A ce propos, en vue d'augmenter la taille de ce passage, les montants M peuvent être subdivisés en plusieurs tronçons de manière à définir, sur l'un des côtés d'une construction élémentaire 1, une ferme polygonale 28 apte à délimiter, ainsi, un passage plus important entre deux constructions élémentaires juxtaposées.

L'on observera, cependant, que l'association de plusieurs constructions élémentaires à l'aide de profilés 25, 26, 27, tels que définis plus haut, permet à une construction modulaire, nécessairement de dimension importante, de s'adapter, avec davantage de facilités, au relief du terrain.

Les avantages de la présente invention résident, évidemment, dans le fait que la construction élémentaire, au travers de son ossature aux formes particulières, s'avère parfaitement rigide et stable, à tel point que cette ossature peut être prémontée avant son transport, notamment par héliportage. Sur ce, il convient de remarquer qu'étant accroché à demeure au sommet de cette ossature, l'élément de couverture peut être rapidement sous-tendu sous cette ossature. Celle-ci peut, en outre, intégrer un plancher qu'il est facile de mettre à niveau grâce aux embases de hauteur réglable.

En fin de compte, la présente invention apporte, enfin, une solution au problème rencontré dans ce domaine des constructions légères destinées à la conception d'abris provisoires dans des temps très réduits.

## Revendications

1. Construction élémentaire comportant une ossature (2) constituée par un assemblage de profilés, préférentiellement de type tubulaire, sur cette ossature (2) étant fixé un élément de couverture (3), notamment en un matériau souple, tel qu'une bâche, **caractérisée par le fait que** :
- l'ossature (2) comprend deux structures (8, 9) de forme polygonale régulière à n côtés, n étant au moins égal à trois, lesdites structures (8, 9) étant disposées, par rapport à un axe orthogonal (10) passant par leur centre (0, 0'), dans des plans (P, P') différents et étant décalés angulairement, l'une par rapport à l'autre, d'un angle (α) qui est égal à 180°/n, ceci de manière à adopter une forme d'antiprisme ;
- chaque sommet (S₁ à S₄ ; S'₁ à S'₄) d'une structure (8, 9) est relié à l'aide de montants (M₁, M'₁ à M₄, M'₄) aux deux sommets (S'₁ à S'₄ ; S₁ à S₄) de l'autre structure (9, 8) qui, en ligne droite, sont les plus proches ;
- l'ossature (2) comporte, en outre, des arêtes (A₁ à A₄) qui, partant de chacun des sommets (S'₁ à S'₄) de la structure supérieure (9) concourent en un point (11) placé sur l'axe orthogonal (10) passant par le centre (0, 0') desdites structures (8, 9) et au-delà de ladite structure supérieure (9).

2. Construction élémentaire selon la revendication 1, **caractérisée par le fait que** l'ossature (2) est complétée par des armatures (12) constituées par des profilés (13, 14, 15) s'étendant depuis, d'une part, deux sommets consécutifs (S'₁, S'₂), de la structure supérieure (9) et, d'autre part, du sommet (S₁) de la structure inférieure (8) auquel sont reliés les précédentes par des montants (M₁, M'₁), en direction d'un même sommet (s) conférant à une telle armature (12) une forme en trièdre, le sommet (s) se situant extérieurement au volume délimité par les sommets (S₁ à S₄ ; S'₁ à S'₄) desdites structures inférieure (8) et supérieure (9).

3. Construction élémentaire selon la revendication 2, **caractérisée par le fait qu'**une armature (12) est complétée par un ou plusieurs autres profilés (16) s'étendant depuis l'un des côtés de la base triangulaire (17) correspondant à cette armature (12) en direction du sommet (s) de cette dernière ou encore par un profilé s'étendant entre le sommet (s) et la pointe (11) de ladite construction (1).

4. Construction élémentaire selon l'une quelconque des revendications précédentes, **caractérisée par le fait que** les profilés définissant l'ossature (2) sont montés articulés, à leurs extrémités, sur des noeuds de liaison définissant, susbtantiellement, selon le cas, les sommets (S₁ à S₄ ; S'₁ à S'₄) des structures (8, 9) ou encore les sommets (s) des armatures (12), ainsi que le point (11) vers lequel convergent les arêtes (A₁ à A₄).

5. Construction élémentaire selon la revendication 4, **caractérisée par le fait qu'**au moins certains des profilés de l'ossature (2) sont définis par deux tronçons emboîtables, chacun des tronçons étant apte à rester solidaire d'un noeud de liaison pour être replié en faisceau autour de ce dernier.

6. Construction élémentaire selon l'une quelconque des revendications 4 et 5, **caractérisée par le fait qu'**au moins certains des profilés de l'ossature (2) sont aptes à être subdivisés en plusieurs tronçons emboîtables dont une partie au moins est reliée à l'aide de moyens de liaison souples aptes à maintenir ces tronçons raccordés après déboîtement.

7. Construction élémentaire selon l'une quelconque des revendications 4 à 6, **caractérisée par le fait qu'**au moins certains des profilés définissant l'ossature (2) sont de type télescopique.

8. Construction élémentaire selon l'une quelconque des revendications précédentes, **caractérisée par le fait que** l'élément de couverture (3), en matériau souple, est sous-tendu à l'ossature (2) et comporte une partie (4) définissant la toiture (5) en forme de double courbure s'étendant entre le point (11) correspondant à la pointe de la construction et, d'une part, des sommets (S'₁ à S'₄) de la structure supérieure (9) et, d'autre part, les sommets (s) des armatures (12), cet élément de couverture (3) comportant, en outre, une partie s'étendant entre la structure supérieure (9) et la structure inférieure (8) définissant les côtés latéraux (6, 7) de la construction élémentaire (1).

9. Construction élémentaire selon la revendication 8, **caractérisée par le fait que** l'élément de couverture (3) est conçu apte à être replié dans un contenant défini, soit par un sac approprié, soit par une partie de cet élément de couverture (3) lui-même, le contenant étant fixé à demeure sur la pointe (11) de l'ossature (2).

10. Construction élémentaire selon l'une quelconque des revendications précédentes, **caractérisée par le fait qu'**elle comporte un ou plusieurs anneaux d'hélitreuillage (18).

11. Construction élémentaire selon l'une quelconque des revendications précédentes, **caractérisée par le fait que** la structure inférieure (8) de l'ossature (2) s'appuie sur des embases (19) de hauteur réglable, préférentiellement, au niveau de ses sommets (S₁ à S₄).

12. Construction élémentaire selon la revendication 11, **caractérisée par le fait qu'**une embase de hauteur réglable (19) est définie, d'une part, par une plaque d'assise (20) pourvue d'un manchon (21) pour la réception, à hauteur réglable, d'un pied (22) équipant la structure inférieure (8), l'ensemble manchon (21) - pied (22) étant défini, substantiellement, par un vérin mécanique.

13. Construction élémentaire selon l'une quelconque des revendications précédentes, **caractérisée par le fait que** la structure inférieure (8) de l'ossature (2) constitue la structure portante d'un plancher (23).

14. Construction modulaire constituée par au moins deux constructions élémentaires (1), selon l'une quelconque des revendications 1 à 13, reliées entre elles par des moyens de liaison (24).

15. Construction modulaire selon la revendication 14, **caractérisée par le fait que** les moyens de liaison (24) sont définis par des profilés (25, 26, 27) s'étendant entre les sommets respectifs situés en vis à vis de chacune des constructions élémentaires (1, 1' , 1'', 1'''...) disposées côte à côte de telle sorte que l'un des côtés (8₁ à 8₄) de la structure inférieure (8) d'une construction élémentaire (1) s'étend parallèlement à l'un des côtés (8₁ à 8₄) de la structure inférieure (8) de la construction élémentaire (1', 1'', 1'''...) immédiatement juxtaposée.

16. Construction modulaire selon la revendication 14, **caractérisée par le fait que** les moyens de liaison (24) sont définis par au moins un des côtés (8₁ à 8₄) que viennent se partager les structures inférieures (8) de deux structures élémentaires (1, 1', 1'', 1''' ...) juxtaposées.

## Claims

1. Elementary construction including a framework (2) comprised of an assembly of profile bars, preferably of a tubular type, to this framework (2) being fixed a cover element (3), namely made out of a flexible material, such as a canvas, **characterised in that**:
- the framework (2) comprises two structures (8, 9) with a regular n-sided polygon shape, n being equal to at least three, said structures (8, 9) being arranged, with respect to an orthogonal axis (10) passing through their centre (O, O'), on different planes (P, P') angularly offset with respect to each other by an angle (α) that is equal to 180°/n, this so as to adopt an anti-prism shape;
- each top (S1 to S4 ; S'1 to S'4) of a structure (8, 9) is connected, by means of posts (M1, M'1 to M4, M'4), to both tops (S'1 to S'4 ; S1 to S4) of the other structure (9, 8), which, in a straight line, are nearest;
- the framework (2) includes, in addition, edges (A1 to A4) that, starting from each of the tops (S' 1 to S'4) of the upper structure (9), join each other at a point (11) located on the orthogonal axis (10) passing through the centre (O, O') of said structures (8, 9) and beyond said upper structure (9).

2. Elementary construction according to claim 1, **characterised in that** the framework (2) is completed with reinforcing bars (12) comprised of profile bars (13, 14, 15) extending, on the one hand, from two consecutive tops (S'1, S'2) of the upper structure (9) and, on the other hand, from the top (S1) of the lower structure (8) to which the preceding ones are connected by posts (M1, M'1), in the direction of one and the same top (s), providing such a reinforcing bar (12) with a trihedron shape, the top (s) being located outside the volume delimited by the tops (S1 to S4 ; S'1 to S'4) of said lower (8) and upper (9) structures.

3. Elementary construction according to claim 2, **characterised in that** a reinforcing bar (12) is completed with one or several other profile bars (16) extending from one of the sides of the triangular base (17) corresponding to this reinforcing bar (12) in the direction of the top (s) of the latter, or also with a profile bar extending between the top (s) and the top (11) of said construction (1).

4. Elementary construction according to any of the preceding claims, **characterised in that** the profile bars defining the framework (2) are hingingly mounted, at their ends, to connecting knots substantially defining, as the case may be, the tops (S1 to S4 ; S'1 to S'4) of the structures (8, 9) or also the tops (s) of the reinforcing bars (12), as well as the point (11) to which the edges (A1 to A4) converge.

5. Elementary construction according to claim 4, **characterised in that** at least some of the profile bars of the framework (2) are defined by two lengths to be fitted into each other, each one of the lengths being capable of remaining integral with a connecting knot, in order to be folded back into a beam about the latter.

6. Elementary construction according to any of claims 4 and 5, **characterised in that** at least some of the profile bars of the framework (2) are capable of being subdivided into several lengths to be fitted into each other, at least a part of which is connected through flexible connecting means capable of maintaining these lengths connected after their separation.

7. Elementary construction according to any of claims 4 to 6, **characterised in that** at least some of the profile bars of the framework (2) are of a telescopic type.

8. Elementary construction according to any of the preceding claims, **characterised in that** the cover (3), made out of a flexible material, is subtended to the framework (2) and includes a portion (4) defining the roof (5) with a double-curvature shape extending between the point (11) corresponding to the top of the construction and, on the one hand, tops (S' 1 to S'4) of the upper structure (9) and, on the other hand, the tops (s) of the reinforcing bars (12), this cover element (3) including, in addition, a portion extending between the upper structure (9) and the lower structure (8) defining the lateral sides (6, 7) of the elementary construction (1).

9. Elementary construction according to claim 8, **characterised in that** the cover element (3) is designed so as to be capable of being folded into a container defined either by an adequate bag or by a portion of this cover element (3) itself, the container being permanently fixed to the top (11) of the framework (2).

10. Elementary construction according to any of the preceding claims, **characterised in that** it includes one or several helicopter-hoisting rings (18).

11. Elementary construction according to any of the preceding claims, **characterised in that** the lower structure (8) of the framework rests on bases (19) of an adjustable height, preferably at the level of its tops (S1 to S4).

12. Elementary construction according to claim 11, **characterised in that** a base of an adjustable height (19) is defined, on the one hand, by a bearing plate (20) provided with a sleeve (21) aimed at receiving, at an adjustable height, a foot (22) the lower structure (8) is provided with, the assembly of sleeve (21) and foot (22) being substantially defined by a mechanical jack.

13. Elementary construction according to any of the preceding claims, **characterised in that** the lower structure (8) of the framework (2) forms the bearing structure for a floor (23).

14. Modular construction comprised of at least two elementary constructions (1) according to any of claims 1 to 13, connected to each other by connecting means (24).

15. Modular construction according to claim 14, **characterised in that** the connecting means (24) are defined by profile bars (25, 26, 27) extending between the respective tops located in front of each of the elementary constructions (1, 1', 1", 1''') arranged side by side, so that one of the sides (81 to 84) of the lower structure (8) of an elementary construction (1) extends parallel to one of the sides (81 to 84) of the lower structure (8) of the immediately juxtaposed elementary construction (1', 1", 1''').

16. Modular construction according to claim 14, **characterised in that** the connecting means (24) are defined by at least one of the sides (81 to 84) the lower structures (8) of two juxtaposed elementary constructions (1, 1', 1'', 1''') share.

## Patentansprüche

1. Elementarkonstruktion, umfassend ein Gestell (2) bestehend aus einer Zusammenfügung von Profileisen, vorzugsweise rohrförmiger Art, wobei an diesem Gestell (2) ein Deckenelement (3), nämlich aux einem biegsamen Material, wie einem Segeltuch, befestigt ist, **dadurch gekennzeichnet, daß** :
- das Gestell (2) zwei Strukturen (8, 9) einer regelmäßigen n-seitigen Polygongestalt umfaßt, wobei n wenigstens gleich drei ist, die genannten Strukturen (8, 9) bezüglich einer orthogonalen Achse (10), die durch deren Mittelpunkt (O, O') läuft, in verschiedenen Ebenen (P, P') mit einer Winkelverschiebung zu einander um einen Winkel (α), der gleich 180°/n ist, angeordnet sind, derart, daß sie eine Antiprismusgestalt annehmen;
- die Spitzen (S1 bis S4 ; S'1 bis S'4) einer Struktur (8, 9) jeweils mittels Pfosten (M1, M'1 bis M4, M'4) mit den beiden Spitzen (S'1 bis S'4 ; S1 bis S4) der anderen Struktur (9, 8), die geradlinig am nahesten sind, verbunden sind ;
- das Gestell (2) außerdem Kanten (A1 bis A4) umfaßt, die, ausgehend von jeder der Spitzen (S'1 bis S'4) der oberen Struktur (9), an einem Punkt (11) zusammenlaufen, der sich auf der orthogonalen Achse (10), die durch den Mittelpunkt (O, O') der gennanten Strukturen (8, 9) läuft, über die genannte obere Struktur (9) hinaus befindet.

2. Elementarkonstruktion nach Anspruch 1, **dadurch gekennzeichnet, daß** das Gestell (2) mit Verstärkungsstäben (12) ergänzt ist, die aus Profileisen (13, 14, 15) bestehen, die sich, einerseits, von zwei aufeinanderfolgenden Spitzen (S'1, S'2) der oberen Struktur (9) und, andererseits, von der Spitze (S1) der unteren Struktur (8), mit der die vorgehenden mittels Pfosten (M1, M'1) verbunden sind, in Richtung derselben Spitze (s) erstrecken, wobei sie einem solchen Verstärkungsstab (12) die Form eines Dreibeins verleihen, wobei sich die Spitze (s) außerhalb des durch die Spitzen (S1 bis S4 ; S'1 bis S'4) der genannten unteren (8) und oberen (9) Strukturen begrenzten Volumens befindet.

3. Elementarkonstruktion nach Anspruch 2, **dadurch gekennzeichnet, daß** ein Verstärkungsstab (12) mit einem bzw. mehreren weiteren Profileisen (16), die sich ab einer der Seiten der dreieckigen Base (17), die diesem Verstärkungsstab (12) entspricht, in Richtung der Spitze (s) dieser letzten erstreckt, oder auch mit einem Profileisen, der sich zwischen der Spitze (s) und der Spitze (11) der genannten Konstruktion (1) erstreckt, ergänzt ist.

4. Elementarkonstruktion nach irgendeinem der vorgehenden Ansprüche, **dadurch gekennzeichnet, daß** die das Gestell (2) definierenden Profileisen an ihren Enden gelenkig mit Verbindungsknoten, die je nach dem Fall im wesentlichen die Spitzen (S1 bis S4 ; S'1 bis S'4) der Strukturen (8, 9) oder ebenfalls die Spitzen (s) der Verstärkungsstäbe (12) definieren, sowie auch mit dem Punkt (11), zu dem die Kanten (A1 bis A4) konvergieren, verbunden sind.

5. Elementarkonstruktion nach Anspruch 4, **dadurch gekennzeichnet, daß** wenigstens einige der Profileisen des Gestells (2) von zwei ineinanderfügbaren Abschnitten definiert sind, wobei jeder Abschnitt geeignet ist, fest mit einem Verbindungsknoten verbunden zu bleiben, um bündelförmig um diesen letzten umgeklappt zu werden.

6. Elementarkonstruktion nach irgendeinem der Ansprüche 4 und 5, **dadurch gekennzeichnet, daß** wenigstens einige der Profileisen des Gestells (2) geeignet sind, in mehrere ineinanderfügbare Abschnitte untergeteilt zu werden, von denen wenigstens ein Teil über biegsame Verbindungsmittel verbunden ist, die geeignet sind, diese Abschnitte nach Auseinandemahme verbunden zu halten.

7. Elementarkonstruktion nach irgendeinem der Ansprüche 4 bis 6, **dadurch gekennzeichnet, daß** wenigstens einige der Profileisen des Gestells (2) teleskopischer Art sind.

8. Elementarkonstruktion nach irgendeinem der vorgehenden Ansprüche, **dadurch gekennzeichnet, daß** die Decke (3) aus biegsamem Material am Gerüst (2) gestreckt ist und einen Teil (4) umfaßt, der das Dach (5) mit doppelter Krümmung bildet, das sich zwischen dem, der Spitze der Konstruktion entsprechenden Punkt (11) und, einerseits, Spitzen (S'1 bis S'4) der oberen Struktur (9) und, andererseits, den Spitzen (s) der Verstärkungsstäbe (12) erstreckt, wobei dieses Deckenelement (3) außerdem einen Teil umfaßt, der sich zwischen der oberen Struktur (9) und der unteren Struktur (8) erstreckt und die seitlichen Seiten (6, 7) der Elementarkonstruktion (1) definiert.

9. Elementarkonstruktion nach Anspruch 8, **dadurch gekennzeichnet, daß** das Deckenelement (3) geeignet vorgesehen ist, in einen durch entweder einen geeigneten Beutel oder einen Teil dieses Deckenelements (3) selbst definierten Behälter umgefaltet zu werden, wobei der Behälter fest an der Spitze (11) des Gestells (2) befestigt ist.

10. Elementarkonstruktion nach irgendeinem der vorgehenden Ansprüche, **dadurch gekennzeichnet, daß** sie einen bzw. mehrere Helikopter-Heberingen (18) umfaßt.

11. Elementarkonstruktion nach irgendeinem der vorgehenden Ansprüche, **dadurch gekennzeichnet, daß** die untere Struktur (8) des Gestells auf Grundplatten (19) vorzugsweise im Bereich ihrer Spitzen (S1 bis S4) einstellbarer Höhe ruht.

12. Elementarkonstruktion nach Anspruch 11, **dadurch gekennzeichnet, daß** eine Grundplatte einstellbarer Höhe (19) einerseits von einer Lagerplatte (20) definiert wird, die mit einer Muffe (21) zur Aufnahme, auf einer einstellbaren Höhe, eines Fußes (22), mit dem die untere Strukktur (8) ausgerüstet ist, versehen ist, wobei die Einheit aus Muffe (21) und Fuß (22) im wesentlichen von einer mechanischen Winde definiert wird.

13. Elementarkonstruktion nach irgendeinem der vorgehenden Ansprüche, **dadurch gekennzeichnet, daß** die untere Strukktur (8) des Gestells (2) die Tragstruktur für einen Boden (23) bildet.

14. Modularkonstruktion bestehend aus wenigstens zwei Elementarkonstruktionen (1) nach irgendeinem der Ansprüche 1 bis 13, die über Verbindungsmittel (24) mit einander verbunden sind.

15. Modularkonstruktion nach Anspruch 14, **dadurch gekennzeichnet, daß** die Verbindungsmittel (24) von Profileisen (25, 26, 27) definiert werden, die sich zwischen den jeweiligen, gegenüber jeder der nebeneinander angeordneten Elementarkonstruktionen (1, 1', 1", 1"') befindlichen Spitzen erstrecken, derart, daß sich eine der Seiten (81 bis 84) der unteren Struktur (8) einer Elementarkonstruktion (1) parallel zu einer der Seiten (81 bis 84) der unteren Struktur (8) der unmittelbar angereihten Elementarkonstruktion (1', 1", 1''') erstreckt.

16. Modularkonstruktion nach Anspruch 14, **dadurch gekennzeichnet, daß** die Verbindungsmittel (24) von wenigstens einer der Seiten (81 bis 84) definiert werden, welche die unteren Strukturen (8) zweier aneinandergereihter Elementarkonstruktionen (1, 1', 1", 1''') mit einander teilen.
